# EUROPÄISCHE PATENTSCHRIFT

(11) **EP 0 146 852 B1**
(45) Veröffentlichungstag und Bekanntmachung des Hinweises auf die Patenterteilung: **04.03.1987**
(21) Anmeldenummer: 84114919.8
(22) Anmeldetag: 07.12.1984
(51) Int. Cl.: B02C 17/16

(54) **Rührwerksmühle**
Agitator mill
Broyeur agitateur

(30) Priorität: 16.12.1983 DE 3345680
(43) Veröffentlichungstag der Anmeldung: 03.07.1985
(73) Patentinhaber: Gebrüder Netzsch Maschinenfabrik GmbH & Co, D-95100 Selb (DE)
(72) Erfinder: Canepa, Giacomo, Dr., D-8672 Selb (DE); Ott, Klaus, D-8663 Sparneck (DE)
(74) Vertreter: Freiherr von Pechmann, Eckehart, Dr. Dipl.-Chem.

## Beschreibung

Die Erfindung betrifft eine Rührwerksmühle mit
einem Mahlbehälter, der einen mindestens teilweise mit Mahlkörpern und Mahlgut füllbaren Mahlraum enthält und einen Mahlguteinlaß sowie einen Mahlgutauslaß aufweist,
einer Rührwelle, die ein inneres Wellenende im Mahlraum aufweist,
und einer Trennvorrichtung, die fertig bearbeitetes Mahlgut aus dem Mahlraum zum Mahlgutauslaß abströmen läßt, Mahlkörper jedoch zurückhält,
wobei die Rührwelle einen Endabschnitt mit einem am inneren Wellenende offenen Hohlraum aufweist, und
der Endabschnitt der Rührwelle im Abstand vom inneren Wellenende rings um den Hohlraum Aussparungen aufweist, die durch das innere Wellenende in den Hohlraum gelangte Mahlkörper in den Mahlraum zurückströmen lassen.

Bei einer bekannten Rührwerksmühle dieser Gattung (SU-A-737004), die' als stehende Rührwerksmühle - mit senkrechter Rührwelle - ausgebildet ist, besteht die Trennvorrichtung aus einem zylindrischen Siebkorb, der als obere Verlängerung des Mahlraums rings um die Rührwelle angeordnet ist. Der Boden des Mahlbehälters ist schüsselförmig und hat seinen tiefsten Bereich unmittelbar unterhalb des offenen inneren Wellenendes. Mahlkörper, die sich in diesem Bereich absetzen, werden von einer sich im Betrieb ausbildenden Strömung nach oben in den Hohlraum der Rührwelle getragen, gelangen durch deren Aussparungen, die radial angeordnet sind, wieder in den Mahlraum und werden von schüsselförmigen Rührelementen aktiviert, die rings um die Aussparungen an der Rührwelle angeordnet sind. Unmittelbar unter einer Ebene, die sich im rechten Winkel zur Rührwelle erstreckt und den unteren Rand des Siebkorbes enthält, ist ein oberstes Rührelement in Form einer umgekehrten Schüssel angeordnet, um Mahlkörper aus dem oberen Bereich des Mahlraums nach unten zu lenken. Wegen der allgemeinen, von unten nach oben gerichteten Mahlgutströmung kann dieses oberste RühreJement jedoch nicht verhindern, daß der Siebkorb im Betrieb ständig von Mahlkörpern getroffen wird, die unmittelbar von der Rührwelle oder vom obersten Rührelement aktiviert worden sind und deshalb mit großer Bewegungsenergie auf den Siebkorb aufprallen, so daß dieser rasch verschleißt.

Der Erfindung liegt deshalb die Aufgabe zugrunde, eine Rührwerksmühle derart zu gestalten, daß ihre Trennvorrichtung dem Aufprall von unmittelbar durch die Rührwelle aktivierten Mahlkörpern weitgehend entzogen ist und dennoch nicht zum Zusetzen neigt.

Die Aufgabe ist bei einer Rührwerksmühle der eingangs beschriebenen Gattung erfindungsgemäß dadurch gelöst, daß die Trennvorrichtung mindestens im wesentlichen innerhalb des Hohlraums angeordnet ist.

Die Erfindung hat den Vorteil, daß die Trennvorrichtung, wie immer sie im einzelnen beschaffen sein mag, innerhalb des stirnseitig offenen Hohlraumes im Endabschnitt der Rührwelle geschützt angeordnet ist, so daß unmittelbar von der Rührwelle aktivierte Mahlkörper kaum eine Möglichkeit haben, gegen die Trennvorrichtung zu prallen. Dennoch wird die Gefahr, daß die Trennvorrichtung sich zusetzt, durch die Drehung der Rührwelle vermieden.

An der Rührwelle ist vorzugsweise mindestens ein Förderelement ausgebildet, das eine axiale Strömung von Mahlkörpern und Mahlgut vom inneren Wellenende durch den Hohlraum hindurch zu den Aussparungen begünstigt. Das Förderelement kann von der Wand des Hohlraums selbst gebildet sein, beispielweise dadurch, daß der Hohlraum sich vom inneren Wellenende weg kegelförmig erweitert.

Die Trennvorrichtung ist vorzugsweise mindestens annähernd gleichachsig mit der Rührwelle angeordnet. Je nach Lage der Rührwerkswelle im Raum und je nach Art und Beschaffenheit des Mahlguts kann es auch zweckmäßig sein, wenn die Trennvorrichtung parallel oder unter einem Winkel zur Achse der Rührwelle angeordnet ist.

Die Trennvorrichtung kann an einem Rohr angeordnet sein, das sich durch einen Teil des Mahlraums hindurch vom inneren Wellenende her in den Hohlraum erstreckt. Bei dieser Ausführungsform der Erfindung läßt sich die.Trennvorrichtung zusammen mit dem Rohr besonders leicht ein- und ausbauen.

Zweckmäßigerweise ist das Rohr nach außen herausziehbar in einem Rohrstutzen geführt, der sich von einer Stirnwand des Mahlbehälters in den Hohlraum erstreckt.

Es ist es auch vorteilhaft, wenn das Rohr nach außen herausziehbar in einer Hülse geführt ist, die an einer Stirnwand des Mahlbehälters angeordnet und verstellbar ist zwischen einer normalen Betriebsstellung, in der sie im wesentlichen außerhalb des Mahlraums angeordnet ist, und einer Stellung zum Auswechseln der Trennvorrichtung in der die Hülse in den Hohlraum hineinragt und in einer die Mahlkörper zurückhaltenden Weise gegen die Rührwelle abdichtet.

Bei einer anderen Ausführungsform der Erfindung ist die Trennvorrichtung, unabhängig davon, wie sie im einzelnen gestaltet ist, durch die insgesamt hohle Rührwelle hindurch mit dem Mahlgutauslaß verbunden, der an einem äußeren Wellenende angeordnet ist.

Beim Gegenstand der Erfindung kann ebenso wie bei der eingangs beschriebenen bekannten Rührwerksmühle die Trennvorrichtung eine rohrförmige Siebpatrone aufweisen. In diesem Fall kann die Trennvorrichtung an der Rührwelle befestigt sein und mit ihr umlaufen.

Bei alternativen Ausführungsformen der Erfindung weist die Trennvorrichtung zwei an sich bekannte, gleichachsig mit der Rührwelle angeordnete, einen Ringspalt bildende Trennscheiben auf, von denen eine drehbar und die andere ortsfest angeordnet ist.

Ausführungsbeispiele der Erfindung werden im folgenden anhand schematischer Zeichnungen mit weiteren Einzelheiten beschrieben. Es zeigt :
Figur 1 eine Seitenansicht einer liegenden Rührwerksmühle,
Figur 2 einen vergrößerten Axialschnitt eines Teils der Rührwerksmühle,
Figur 3 den Teil-Querschnitt 111-111 in Fig. 2 und
Figur 4 bis 14 Abwandlungen von Fig. 2.

Die in Fig. 1 bis 3 dargestellte liegende Rührwerksmühle hat ein kastenförmiges Gestell 10, auf dem ein im wesentlichen zylindrischer Mahlbehälter 12 sowie axial neben diesem ein Lagergehäuse 14 befestigt sind. Das Gestell 10 enthält einen nicht dargestellten Antriebsmotor und ist mit dem Lagergehäuse 14 durch ein Getriebegehäuse 16 verbunden, in dem ein ebenfalls nicht dargestelltes Getriebe mit einstellbarem Übersetzungsverhältnis angeordnet ist.

Der Mahlbehälter 12 enthält einen kreiszylindrischen Mahlraum 18, in dem ein Rührwerk 20 angeordnet ist. Das Rührwerk 20 besteht im wesentlichen aus einer Rührwelle 22, die im Lagergehäuse 14 gelagert ist und sich gleichachsig mit dem Mahlbehälter 12 durch nahezu den gesamten Mahlraum 18 erstreckt, sowie einer Anzahl stabförmiger Rührelemente 24, die in gleichen axialen Abständen an der Rührwelle 22 befestigt sind und in Zwischenräume zwischen am Mahlbehälter 12 befestigten Gegenstäben 26 hineinragen.

Am linken Ende des Mahlbehälters 12 ist ein Mahlguteinlaß 28 angeordnet, durch den im Betrieb eine Suspension oder Aufschlämmung aus Mahlgut und Flüssigkeit kontinuierlich in den Mahlraum 18 gepumpt wird. An der vom Mahlguteinlaß 28 abgewandten, in Fig. 1 und 2 rechts angeordneten Stirnseite des Mahlbehälters 12 ist ein Mahlgutauslaß 30 angeordnet, durch den fertig bearbeitetes Mahlgut ständig abgepumpt wird. Der Mahlgutauslaß 30 ist von einem Gewindestutzen am Ende eines Rohrs 32 gebildet, an dem ein Flansch 34 befestigt ist. Der Flansch 34 ist mit einem Deckel verschraubt, der eine vom Getriebegehäuse 16 abgewandte Stirnwand 36 des Mahlbehälters 12 bildet.

Das Rohr 32 erstreckt sich - im dargestellten Beispiel gleichachsig mit der Rührwelle 22 - durch die Stirnwand 36 und den angrenzenden Bereich des Mahlraums 18 hindurch bis zu einem Endabschnitt 38 der Rührwelle 22. Der Endabschnitt 38 ist lösbar mit dem Hauptteil der Rührwelle 22 verschraubt und weist einen stirn- oder endseitig offenen Hohlraum 40 auf, in dem eine Trennvorrichtung 42 angeordnet ist.

Die Trennvorrichtung 42 ist bei dem Ausführungsbeispiel gemäß Fig. 1 bis 3 von einer zylindrischen Siebpatrone gebildet, die den gleichen Durchmesser hat wie das Rohr 32 und mit diesem aus einem Stück besteht. Die Trennvorrichtung 42 erstreckt sich gleichachsig mit der Rührwelle 22 über den größeren Teil der Länge des Hohlraums 40 und hat ein geschlossenes Ende 44, dessen Abstand vom axial inneren Ende des Hohlraums 40 ebenso wie die radiale Breite des Ringraumes zwischen dem zylindrischen Teil der Siebpatrone und der Innenwand des Endabschnitts 38 ungefähr 15 bis 20% des Durchmessers des Hohlraums 40 entspricht.

In den Endabschnitt 38 sind schlitzförmige, achsparallele Aussparungen 46 eingearbeitet, die je einen kreisringsektorförmigen Querschnitt haben und sich über den größeren Teil der Länge des Hohlraums 40 erstrecken, so daß die Siebpatrone 42 nahezu auf ihrer gesamten Länge von diesen Aussparungen umschlossen ist. Im Querschnitt gemäß Fig. 3 erstrecken sich die Aussparungen 46 kreisringsektorförmig über je einen Winkelbereich von 45° und lassen zwischen sich Stege 48 von gleichem Querschnitt stehen, so daß der Endabschnitt 38 insgesamt einem zylindrischen Käfig ähnelt, der an seiner einen Stirnseite offen ist. An jedem der Stege 48 sind drei der stabförmigen Rührelemente 24 befestigt, so daß der Endabschnitt 38 hinsichtlich der Bestückung mit Rührelementen vollständig mit dem Hauptteil der Rührwelle 22 vergleichbar ist.

Im Betrieb dreht sich die Rührwelle 22, abhängig von ihrem Durchmesser und der Beschaffenheit des Mahlguts, mit einer bei Rührwerksmühlen üblichen Drehzahl in der Größenordnung von beispielsweise 200 bis 3000 Umdrehungen pro Minute, wodurch das im Mahlraum 18 enthaltene Gemisch aus Mahlkörpern 50 und Mahlgut 52 aktiviert wird. Im Rohr 32 wird durch eine nicht dargestellte Pumpeinrichtung ein Unterdruck erzeugt, der Mahlkörper.50 und Mahlgut 52 aus dem Mahlraum 18 in den Hohlraum 40 strömen läßt. Das fertig bearbeitete Mahlgut gelangt durch die Siebpatrone 42 in das Rohr 32, während die Mahlkörper 50 zurückgehalten werden und durch die Aussparungen 46 in den Mahlraum 18 zurückströmen. Diese Rückströ- . mung wird durch Zentrifugalkräfte gefördert, die aus der Einwirkung der Stege 48 und der an diesen befestigten Rührelemente 24 auf die Mahlkörper 50 resultieren.

Fig. 4 zeigt einen vereinfachten Axialschnitt einer Ausführungsform, bei der die Trennvorrichtung 42 ebenfalls als Siebpatrone ausgebildet und im Hohlraum 40 des Endabschnitts 38 der Rührwelle 22 angeordnet ist. Hier ist die Trennvorrichtung 42 jedoch am Ende eines Rohrs 54 befestigt, das sich innerhalb der insgesamt hohlen Rührwelle 22 durch das Lagergehäuse 14 (Fig. 1) hindurcherstreckt und dort an einen Mahlgutauslaß angeschlossen ist, der den in Fig. 1 und 3 dargestellten Mahlgutauslaß 30 ersetzt.

Die in Fig. 5 und 6 dargestellten Ausführungsformen sind in ihrer Gesamtanordnung mit Fig. 2 vergleichbar; auch hier ist die Trennvorrichtung 42 an einem Rohr 32 angeordnet, das sich durch einen Teil des Mahlraums 18 hindurcherstreckt. Die Trennvorrichtung 42 ist jedoch von zwei ringförmigen Trennscheiben 56 und 58 gebildet, die mit der Rührwelle 22 gleichachsig angeordnet

sind und zwischen sich einen zylindrischen Ringspalt 60 begrenzen. Die Trennscheibe 56 ist an der Rührwelle 22 befestigt und dreht sich mit ihr ; die Trennscheibe 58 ist am Rohr 32 befestigt und ist dadurch ortsfest.

Gemäß Fig. 5 ist die ortsfeste Trennscheibe 58 radial außerhalb der drehbaren Trennscheibe 56 angeordnet; gemäß Fig. 6 ist es umgekehrt.

Fig. 7 zeigt eine Abwandlung, die sich von Fig. 5 und 6 dadurch unterscheidet, daß die beiden Trennscheiben 56 und 58 ungefähr gleich groß sind und einander axial gegenüberstehen, so daß sie einen im wesentlichen ebenen, radialen Ringspalt 60 bilden. Die Trennscheiben 56 und 58 könnten auch kegelförmig sein und einen ebenfalls kegelförmigen Ringspalt zwischen sich begrenzen.

In Fig. 8 und 9 sind zwei weitere Ausführungsformen dargestellt, bei denen die ebenfalls von zwei Trennscheiben 56 und 58 gebildete, im Hohlraum 40 angeordnete Trennvorrichtung 42 kein mit der Rührwelle 22 umlaufendes Bauteil hat. Die drehbare Trennscheibe 56 ist an einer Welle 62 befestigt, die innerhalb des Rohrs 32 gleichachsig mit der Rührwelle 22 angeordnet und von einem eigenen Motor 64 antreibbar ist, der an die Stirnwand 36 angeflanscht ist. Die ortsfeste Trennscheibe 58 ist jeweils am Rohr 32 befestigt, gemäß Fig. 8 radial außerhalb der umlaufenden Scheibe 56 ; gemäß Fig. 9 dagegen axial neben dieser.

Gemäß Fig. 10 ist rings um die Trennvorrichtung 42, die hier wieder von einer Siebpatrone gebildet ist, ein Förderelement 66 angeordnet, das die Form einer Wendel hat und innerhalb des Hohlraums 40 am Endabschnitt 38 der Rührwelle 22 befestigt ist. Das Förderelement 66 ist derart gewendelt, daß es Mahlkörper 50 und Mahlgut 52 innerhalb des Hohlraums 40 von dessen offenem Ende weg, in Fig. 10 also nach links, fördert, wenn die Rührwelle 22 in ihrer Betriebsdrehrichtung angetrieben wird. Infolgedessen wird die Siebpatrone, welche die Trennvorrichtung 42 bildet, von Mahlkörpern 50 und Mahlgut 52 im wesentlichen gleichmäßig umströmt.

Gemäß Fig. 11 erweitert sich die Innenwand des hohlen Endabschnitts 38 kegelstumpfförmig vom offenen Ende des Hohlraums 40 weg. Diese Gestaltung bewirkt bei sich drehender Rührwelle 22, daß die auf Mahlkörper 50 und Mahlgut 52 einwirkenden Zentrifugalkräfte Vortriebskräfte in Richtung der Erweiterung des Hohlraums 40, also von dessen offenem Ende weg, erzeugen. Die Innenwand des Endabschnitts 38 bildet somit selber ein Förderelement 66. Die wiederum von einer Siebpatrone gebildete Trennvorrichtung 42 erweitert sich in entsprechender Weise wie der Hohlraum 40, jedoch nur auf einen Durchmesser, der etwas kleiner als der kleinste Innendurchmesser des Hohlraums 40 ist, so daß die Trennvorrichtung 42 ebenso wie bei allen anderen Ausführungsformen axial aus dem Endabschnitt 38 herausgezogen und ausgewechselt werden kann.

Die in Fig. 10 und 11 dargestellten Förderelemente 66 können miteinander kombiniert werden.

Damit die Trennvorrichtung 42 bei laufender Rührwerksmühle, jedoch bei abgeschalteter Pumpeinrichtung, ausgewechselt werden kann, ohne daß Mahlkörper 50 herausfallen, ist gemäß Fig. 12 an der Stirnwand 36 oder einem vergleichbaren Abschlußteil des Mahlbehälters 12 ein Rohrstutzen 68 angeordnet, in dem die auch hier als Siebpatrone ausgebildete Trennvorrichtung 42 herausziehbar geführt ist. Der Rohrstutzen 68 ragt in eine Erweiterung 70 des Hohlraums 40 hinein, endet jedoch am oder kurz vor dem Beginn der Aussparungen 46, so daß er im normalen Betrieb die Strömung von Mahlkörpern 50 und Mahlgut 52 durch den Hohlraum 40 und die Aussparungen 46 hindurch nicht behindert.

Anstelle des in Fig. 12 dargestellten ortsfesten Rohrstutzens 68 kann gemäß Fig. 13 und 14 eine Hülse 72 vorgesehen sein, die an der Stirnwand 36 und/oder einer an dieser befestigten Halterung 74 axial verstellbar geführt ist. Fig. 13 zeigt die normale Betriebsstellung, in der die Hülse 72 nicht oder nur geringfügig in den Mahlraum 18 hineinragt. Gemäß Fig. 14 läßt sich die Hülse 72 in eine Stellung verschieben, in der sie in eine Ausdrehung 76 des Endabschnitts 38 eingreift, wodurch das Innere der Hülse 72 vollständig dicht von dem umgebenden Hohlraum 40 und vom Mahlraum 18 abgetrennt wird. In dieser Stellung läßt sich die Hülse 72 befestigen, so daß die Trennvorrichtung 42 bei laufender Rührwelle 22 ausgewechselt werden kann, ohne daß Mahlkörper 50 oder Mahlgut 52 ausströmen können.

## Patentansprüche

1. Rührwerksmühle mit
einem Mahlbehälter (12), der einen mindestens teilweise mit Mahlkörpern (50) und Mahlgut (52) füllbaren Mahlraum (18) enthält und einen Mahlguteinlaß (28) sowie einen Mahlgutauslaß (30) aufweist,
einer Rührwelle (22), die ein inneres Wellenende im Mahlraum (18) aufweist,
und einer Trennvorrichtung (42), die fertig bearbeitetes Mahlgut (52) aus dem Mahtraum (18) zum Mahlgutauslaß (30) abströmen läßt, Mahlkörper (50) jedoch zurückhält,
wobei die Rührwelle (22) einen Endabschnitt (38) mit einem am inneren Wellenende offenen Hohlraum (40) aufweist, und
der Endabschnitt (38) der Rührwelle (22) im Abstand vom inneren Wellenende rings um den Hohlraum (40) Aussparungen (46) aufweist, die durch das innere Wellenende in den Hohlraum (40) gelangte Mahlkörper (50) in den Mahlraum (18) zurückströmen lassen, dadurch gekennzeichnet, daß die Trennvorrichtung (42) mindestens im wesentlichen innerhalb des Hohlraums (40) angeordnet ist.

2. Rührwerksmühle nach Anspruch 1, dadurch gekennzeichnet, daß an der Rührwelle (22) mindestens ein Förderelement (66) ausgebildet ist, das eine axiale Strömung von Mahlkörpern

(50) und Mahlgut (52) vom inneren Wellenende durch den Hohlraum (40) hindurch zu den Aussparungen (46) begünstigt.

3. Rührwerksmühle nach Anspruch 2, dadurch gekennzeichnet, daß der Hohlraum (40) sich vom inneren Wellenende weg kegelstumpfförmig erweitert.

4. Rührwerksmühle nach einem der Ansprüche 1 bis 3, dadurch gekennzeichnet, daß die Trennvorrichtung (42) mindestens annähernd gleichachsig mit der Rührwelle (22) angeordnet ist.

5. Rührwerksmühle nach Anspruch 4, dadurch gekennzeichnet, daß die Trennvorrichtung (42) an einem Rohr (32) angeordnet ist, das sich durch einen Teil des Mahlraums (18) hindurch vom inneren Wellenende her in den Hohlraum (40) erstreckt.

6. Rührwerksmühle nach Anspruch 5, dadurch gekennzeichnet, daß das Rohr (32) nach außen herausziehbar in einem Rohrstutzen (68) geführt ist, der sich von einer Stirnwand (36) des Mahlbe- .hälters (12) in den Hohlraum (40) erstreckt.

7. Rührwerksmühle nach Anspruch 5, dadurch gekennzeichnet, daß das Rohr (32) nach außen herausziehbar in einer Hülse (72) geführt ist, die an einer Stirnwand (36) des Mahlbehälters (12) angeordnet und verstellbar ist zwischen einer normalen Betriebsstellung, in der sie im wesentlichen außerhalb des Mahlraums (18) angeordnet ist, und einer Stellung zum Auswechseln der Trennvorrichtung (42), in der die Hülse (72) in den Hohlraum (40) hineinragt und in einer die Mahlkörper (50) zurückhaltenden Weise gegen die Rührwelle (22) abdichtet.

8. Rührwerksmühle nach einem der Ansprüche 1 bis 6, dadurch gekennzeichnet, daß die Trennvorrichtung (42) durch die insgesamt hohle Rührwelle (22) hindurch mit dem Mahlgutauslaß (30) verbunden ist, der an einem äußeren Wellenende angeordnet ist.

9. Rührwerksmühle nach Anspruch 8, bei der die Trennvorrichtung (42) eine Siebpatrone aufweist, dadurch gekennzeichnet, daß die Trennvorrichtung (42) an der Rührwelle (22) befestigt ist und mit ihr umläuft.

10. Rührwerksmühle nach einem der Ansprüche 1 bis 8, dadurch gekennzeichnet, daß die Trennvorrichtung (42) an sich bekannte, gleichachsig mit der Rührwelle (22) angeordnete, einen Ringspalt (60) bildende Trennscheiben (56, 58) aufweist, von denen eine drehbar und die andere ortsfest angeordnet ist.

## Claims

1. An agitator mill comprising
a milling body (12) which includes a grinding chamber (18) to be filled at least partly with grinding media (50) and material (52) to be ground and has an inlet (28) for material to be ground and an outlet (30) for processed material,
an agitator shaft (22) having an inner shaft end inside the grinding chamber (18),
and a separating means (42) permitting finished processed material (52) to flow out of the grinding chamber (18) to the outlet (30) for processed material, yet retaining grinding media (50),
wherein the agitator shaft (22) has an end portion (38) formed with a cavity (40) which is open at the inner shaft end, and
the end portion (38) of the agitator shaft (22) includes recesses (46) which are distributed around the cavity (40) and spaced from the inner shaft end and permit grinding media (50) which entered the cavity (40) through the inner shaft end to flow back into the grinding chamber (18) characterized in that the separating means (42) is arranged at least substantially inside the cavity (40).

2. The agitator mill as claimed in claim 1, characterized in that at least one conveying member (66) is formed at the agitator shaft (22) to promote axial flow of grinding media (50) and material (52) to be ground from the inner shaft end through the cavity (40) to the recesses (46).

3. The agitator mill as claimed in claim 2, characterized in that the cavity (40) diverges frusticonically away from the inner shaft end.

4. The agitator mill as claimed in one of claims 1 to 3, characterized in that the separating means (42) is arranged at least approximately coaxially with the agitator shaft (22).

5. The agitator mill as claimed in claim 4, characterized in that the separating means (42) is arranged on a tube (32) which extends through part of the grinding chamber (18) from the inner shaft end into the cavity (40).

6. The agitator mill as claimed in claim 5, characterized in that the tube (32) is guided so as to be pulled out to the exterior in a tubular socket (68) which extends from an end face (36) of the milling body (12) into the cavity (40).

7. The agitator mill as claimed in claim 5, characterized in that the tube (32) is guided so as to be pulled out to the exterior in a sleeve (72) which is arranged at an end wall (36) of the milling body (12) and is adjustable between a normal operating position in which it is disposed substantially outside of the grinding chamber (18) and a position for exchange of the separating means (42), at which position the sleeve (72) protrudes into the cavity (40) and affords sealing against the agitator shaft (22) in a manner to retain the grinding media (50).

8. The agitator mill as claimed in one of claims 1 to 6, characterized in that the separating means (42) communicates through the altogether hollow agitator shaft (22) with the outlet (30) for processed material disposed at an outer shaft end.

9. The agitator mill as claimed in claim 8, wherein the separating means (42) comprises a screen cartridge, characterized in that the separating means (42) is fixed to the agitator shaft (22) and rotates together with the same.

10. The agitator mill as claimed in one of claims 1 to 8, characterized in that the separating means (42) comprises per se known separating discs (56, 58) which are disposed coaxially with the agitator shaft (22) and define an annular gap (60) and of which one is rotatable while the other one is stationary.

## Revendications

1. Broyeur à agitateur comportant
un récipient de broyage (12) qui contient un espace de broyage (18) qui peut se remplir au moins partiellement de morceaux à broyer (50) et de produit broyé (52) et qui présente une entrée de produit à broyer (28) ainsi qu'une sortie de produit broyé (30),
un arbre d'agitateur (22) qui présente une extrémité intérieure d'arbre dans l'espace de broyage (18),
et un dispositif de séparation (42) qui laisse s'écouler hors de l'espace de broyage (18), en direction de la sortie du produit broyé (30), le produit broyé traité fini, mais retient les morceaux à broyer (50),
étant précisé que l'arbre d'agitateur (22) présente un tronçon d'extrémité (38) avec un espace creux (40) ouvert à l'extrémité intérieure de l'arbre, et
que le tronçon d'extrémité (38) de l'arbre d'agitateur (22) présente, à une certaine distance de l'extrémité intérieure de l'arbre, tout autour de l'espace creux (40), des évidements (46) qui font refluer dans l'espace de broyage (18) des morceaux à broyer (50) parvenus dans l'espace creux (40) par l'extrémité intérieure de l'arbre, caractérisé en ce que le dispositif de séparation (42) est disposé au moins pour l'essentiel à l'intérieur de l'espace creux (40).

2. Broyeur à agitateur selon la revendication 1, caractérisé en ce que sur l'arbre d'agitateur (22) est prévu au moins un élément transporteur (66) qui favorise un écoulement axial des morceaux à broyer (50) et du produit broyé (52) depuis l'extrémité intérieure de l'arbre, en passant à travers l'espace creux (40) pour arriver aux évidements (46).

3. Broyeur à agitateur selon la revendication 2, caractérisé en ce que l'espace creux (40) va en s'élargissant en forme de tronc de cône en s'éloignant de l'extrémité intérieure de l'arbre.

4. Broyeur à agitateur selon l'une des revendications 1 à 3, caractérisé en ce que le dispositif de séparation (42) est disposé au moins approximativement selon le même axe que l'arbre d'agitateur (22).

5. Broyeur à agitateur selon la revendication 4, caractérisé en ce que le dispositif de séparation (42) est disposé sur un tube (32) qui s'étend dans l'espace creux (40), à travers une partie de l'espace de broyage (18), depuis l'extrémité intérieure de l'arbre.

6. Broyeur à agitateur selon la revendication 5, caractérisé en ce que le tube (32) est guidé, avec possibilité d'être extrait vers l'extérieur, dans un manchon tubulaire (68) qui s'étend dans l'espace creux (40) depuis une paroi frontale (36) du récipient de broyage (12).

7. Broyeur à agitateur selon la revendication 5, caractérisé en ce que le tube (32) est guidé, avec possibilité d'être extrait vers l'extérieur, dans une douille (72) qui est disposée contre une paroi frontale (36) du récipient de broyage (12) et que l'on peut déplacer entre une position de service normale, dans laquelle elle est sensiblement disposée à l'extérieur de l'espace de broyage (18), et une position prévue pour l'échange du dispositif de séparation (42), dans laquelle la douille (72) pénètre dans l'espace creux (40) et vient assurer l'étanchéité à l'égard de l'arbre d'agitateur (22) de façon à retenir les morceaux à broyer (50).

8. Broyeur à agitateur selon l'une des revendications 1 à 6, caractérisé en ce que le dispositif de séparation (42) est relié, à travers l'arbre d'agitateur (22), totalement creux, à la sortie du produit broyé (30) qui est disposée à une extrémité extérieure de l'arbre.

9. Broyeur à agitateur selon la revendication 8, dans lequel le dispositif de séparation (42) présente une cartouche de tamisage, caractérisé en ce que le dispositif de séparation est fixé à l'arbre d'agitateur (22) et tourne avec lui.

10. Broyeur à agitateur selon l'une des revendications 1 à 8, caractérisé en ce que le dispositif de séparation (42) comporte des disques de séparation (56, 58) de façon connue en soi, qui sont disposés selon le même axe que l'arbre d'agitateur (22), qui forment une fente annulaire (60) et dont l'un peut tourner tandis que l'autre est fixe en position.
